# FASCICULE DE BREVET EUROPEEN

(11) **EP 3 333 649 B1**
(45) Date de publication et mention de la délivrance du brevet: **30.07.2025**
(21) Numéro de dépôt: 16203098.5
(22) Date de dépôt: 09.12.2016
(51) Int. Cl.: G04D 7/00, G04G 17/08, G04B 37/12

(54) **PROCÉDÉ DE DÉTERMINATION DE PARAMÈTRES DE RÉGLAGE DE LA MARCHE D'UNE MONTRE MÉCANIQUE**
VERFAHREN ZUR BESTIMMUNG DER EINSTELLUNGSPARAMETER DER GANGGENAUIGKEIT EINER MECHANISCHEN ARMBANDUHR
METHOD FOR DETERMINING PARAMETERS FOR ADJUSTING THE OPERATION OF A MECHANICAL WATCH

(43) Date de publication de la demande: 13.06.2018
(73) Titulaire: The Swatch Group Research and Development Ltd, 2074 Marin (CH)
(72) Inventeur: Nicolas, Cédric, 2000 Neuchâtel (CH); Favre, Jérôme, 2000 Neuchâtel (CH); Kissling, Gregory, 2532 Macolin (CH); Dimitri, Fostinis, 2740 Moutier (CH)
(74) Mandataire: ICB SA

(56) Documents cités:
- EP-A1- 1 033 636
- EP-A1- 3 096 192
- WO-A2-2015/082483
- CH-A1- 706 642
- CH-A2- 710 681
- DE-U1- 20 111 408
- GB-A- 2 524 523

## Description

### Domaine technique de l'invention

L'invention concerne un procédé de détermination de paramètres de réglage de la marche d'une montre mécanique et, plus précisément, un procédé de détermination de paramètres de réglage de la marche d'une montre mécanique en fonction des conditions d'utilisation de cette montre.

### Arrière-plan technologique de l'invention

De manière connue, une montre mécanique comprend, dans une boîte de montre, un mouvement mécanique horloger qui entraîne un jeu d'aiguilles des heures et des minutes. Le mouvement mécanique horloger comprend notamment un ressort spiral, un balancier et un échappement formant ensemble une base de temps du mouvement horloger.

Une montre mécanique, même la plus précise, retarde ou avance de quelques secondes par jour. Le réglage de la base de temps (communément appelée « marche » de la montre) a pour but de limiter au mieux ce retard ou cette avance.

La marche d'une montre mécanique dépend notamment de paramètres mécaniques propres au mouvement horloger, comme la variation du moment de force transmis par l'échappement au balancier, ou la géométrie du ressort spiral. Ces paramètres mécaniques sont bien connus de l'horloger, et pris en compte pour le réglage de la marche de la montre mécanique en fin de fabrication ou lors d'un entretien de la montre.

La marche d'une montre mécanique dépend également de paramètres extérieurs à la montre, et notamment des conditions dans lesquelles la montre est utilisée. L'horloger règle classiquement la marche de la montre en se basant sur des conditions d'utilisation standards. Toutefois, ces conditions d'utilisation standards sont difficiles à estimer et, de plus, elles ne correspondent pas nécessairement aux conditions d'utilisation effectives d'une montre en particulier.

WO 2015/082483 A2 dévoile un appareil et une méthode pour la mesure de paramètres d'une montre, notamment la marche de la montre. Pour ce faire, la montre est placé sur un dispositif de mesure comprenant un capteur avec lequel les vibrations (ou un bruit), la température, la pression ou le champ magnétique subies par de la montre sont mesurées. Les données des vibrations (ou du bruit), de la température, de la pression ou du champ magnétique sont transférées à un dispositif mobile pour déterminer notamment la marche de la montre.

### Résumé de l'invention

La présente invention vise à pallier les inconvénients mentionnés ci-dessus ainsi que d'autres encore, en proposant un procédé de réglage de la marche d'une montre mécanique qui tient compte des conditions réelles d'utilisation de cette montre.

A cet effet, l'invention propose un procédé de détermination de paramètres de réglage de la marche d'une montre mécanique au moyen d'un dispositif électronique selon la revendication 1 du brevet.

Le procédé selon l'invention permet ainsi d'affiner au mieux les paramètres de réglage d'une montre mécanique en fonction des conditions réelles dans lesquelles cette montre mécanique est utilisée.

Selon un mode de réalisation de l'invention, le procédé comprend une étape supplémentaire consistant à régler la marche de la montre mécanique à partir des paramètres de réglage déterminés en fonction des conditions d'utilisation.

Le dispositif électronique pour le recueil des valeurs du ou des paramètres physiques auxquels est soumise la montre mécanique peut être agencé préférentiellement à l'intérieur de la boîte de montre ou à l'intérieur du bracelet de la montre. Dans ce cas, après analyse des données relatives aux conditions réelles dans lesquelles la montre mécanique est utilisée, on procède au réglage de la marche du mouvement de la montre au cours d'une étape de maintenance ou de réparation de la montre. Ainsi, les données sont analysées et la montre est réglée par un professionnel spécialiste des montres à mouvement mécanique.

Une autre façon d'exploiter les valeurs des paramètres physiques auxquels est soumis le dispositif électronique consiste à loger le dispositif électronique dans un simple bracelet que l'utilisateur peut par exemple se procurer dans un point de vente de montres. L'utilisateur va ensuite porter ce bracelet durant quelques jours au poignet auquel il porte sa montre. Au cours de cette période, on va mesurer au moyen du capteur de mesure la valeur du (ou des) paramètre(s) physique(s) au(x)quel(s) est soumis le dispositif électronique logé dans le bracelet. Au bout de ces quelques jours, l'utilisateur rapporte son bracelet dans le magasin de montres et les données fournies par le capteur de mesure vont être analysées. L'analyse de ces données permet alors de déterminer la façon dont le client porte le bracelet et de lui proposer, parmi un assortiment de montres mécaniques toutes réglées différemment les unes des autres, la montre dont le réglage correspond le mieux à la façon dont le client porte sa montre.

Selon un mode de réalisation de l'invention, le dispositif électronique comprend un espace mémoire pour mémoriser les données fournies par le au moins un capteur de mesure.

Dans le cas où le dispositif électronique ne comprend pas d'espace mémoire, les données fournies par le capteur de mesure sont directement transmises à un dispositif de réception de données extérieur, par exemple un téléphone portable muni d'une application pour enregistrer et analyser les données recueillies par le capteur de mesure en vue d'en déduire les conditions auxquelles est soumis le dispositif électronique. Dans le cas où le dispositif électronique comprend un espace mémoire, les données recueillies par le capteur de mesure sont momentanément stockées dans cet espace mémoire, puis sont transmises à un dispositif de réception de données extérieur en vue de leur analyse afin de déterminer les conditions auxquelles est soumis le dispositif électronique et, par suite, la montre mécanique que porte l'utilisateur.

Selon un mode de réalisation de l'invention, le dispositif électronique comprend au moins un accéléromètre et/ou un gyromètre et/ou un capteur magnétique et/ou un capteur de température et/ou un capteur de pression et/ou un capteur d'humidité relative, les données fournies par le dispositif électronique comprenant au moins des données relatives à une accélération y compris une accélération angulaire et/ou des données relatives à une induction magnétique et/ou des données relatives à une température et/ou des données relatives à une pression et/ou des données relatives à l'humidité relative auxquelles est soumise la montre mécanique.

Le procédé selon l'invention permet ainsi d'affiner le réglage d'une montre mécanique en fonction, selon le cas, des accélérations auxquelles est soumise la montre mécanique dans le temps et/ou des variations dans le temps de la température et/ou de la pression et/ou de l'humidité relative et/ou du champ magnétique subies par la montre. Ces paramètres sont ceux susceptibles d'entraîner le plus d'erreur de marche de la base de temps de la montre mécanique.

L'invention propose également une montre mécanique telle que définie par la revendication 7 du brevet.

Selon un mode de réalisation de l'invention, le dispositif électronique comprend un espace mémoire agencé pour mémoriser des données fournies par le capteur de mesure.

Selon un mode de réalisation de l'invention, le dispositif électronique comprend au moins un accéléromètre et/ou un gyromètre et/ou un capteur magnétique et/ou un capteur de température et/ou un capteur de pression et/ou un capteur d'humidité relative.

L'invention propose également un système comprenant un bracelet de montre mécanique et un dispositif de réception de données tel que défini par la revendication 10 du brevet.

### Brève description des figures

D'autres caractéristiques et avantages de la présente invention ressortiront plus clairement de la description détaillée qui suit d'exemples de mise en œuvre d'un procédé selon l'invention. Cet exemple est donné à titre purement illustratif et non limitatif et est à lire en liaison avec les dessins annexés sur lesquels :
- la figure 1 est un schéma d'une montre mécanique adaptée pour la mise en œuvre d'un procédé selon l'invention ;
- la figure 2 est une variante de la montre de la figure 1 ;
- la figure 3 détaille les composants essentiels nécessaires à la mise en œuvre de l'invention ;
- la figure 4 montre schématiquement les étapes d'un procédé selon l'invention, et
- la figure 5 montre une autre variante de réalisation adaptée à la mise en œuvre du procédé.

### Description détaillée d'un mode de réalisation de l'invention

La présente invention procède de l'idée générale inventive qui consiste à collecter des données relatives aux conditions réelles d'utilisation d'une montre mécanique, et à prendre en compte ces données pour affiner le réglage de la marche de la montre mécanique.

A cet effet, une montre mécanique selon l'invention, désignée dans son ensemble par la référence numérique générale 1, comprend un bracelet 2 associé à une boîte de montre 4 et un dispositif électronique 6.

Selon un mode de réalisation de l'invention illustré à la figure 1, le dispositif électronique 6 est logé dans l'un des brins 2a ou 2b du bracelet 2, ou bien ses composants sont répartis dans les deux brins 2a et 2b, les deux brins 2a, 2b étant dans ce cas reliés électriquement l'un à l'autre.

Selon un autre mode de réalisation de l'invention illustré à la figure 2, le dispositif électronique 6 est logé à l'intérieur de la boîte de montre 4, cette boîte de montre 4 étant fermée hermétiquement à l'eau selon des techniques connues.

Selon encore un autre mode de réalisation de l'invention non représenté sur les figures, le dispositif électronique 6 peut être fixé sur la structure d'un fermoir à boucle déployante dont est équipé le bracelet 2.

Le dispositif électronique 6 comprend notamment (voir figure 3) au moins un capteur de mesure 8 agencé pour mesurer un paramètre physique auquel est soumis la montre mécanique 1, le cas échéant un espace mémoire 10 agencé pour mémoriser des données fournies par le au moins un capteur de mesure 8, et un dispositif de transmission de données 12 agencé pour transmettre des données fournies par le capteur de mesure 8 à un dispositif de réception de données 14 extérieur à la montre mécanique 1. Sur la figure 3, les chemins de transfert des données sont représentés par des flèches au trait épais. Le transfert des données peut se faire au moyen d'une liaison filaire à l'aide d'un connecteur et d'un câble, par exemple du type USB, ou au moyen d'une liaison sans fil, par exemple du type Bluetooth, ou bien du type en champ proche basé sur la technologie RFID.

Dans l'exemple représenté sur la figure 3, les capteurs de mesure 8 sont au nombre de trois et comprennent un accéléromètre 8a, un capteur magnétique 8b et un capteur de température 8c. L'espace mémoire 10 est ici intégré dans un microcontrôleur 16 ayant pour fonction globale le pilotage de la pluralité de capteurs de mesure 8, de l'espace mémoire 10 et du dispositif de transmission de données 12. Sur la figure 3, les signaux de commande sont représentés par des flèches en trait fin.

Dans l'exemple de la figure 3 encore, le dispositif électronique 6 comprend en complément une source d'énergie électrique 18, par exemple un accumulateur, pour alimenter en énergie électrique la pluralité de capteurs de mesure 8, le microcontrôleur 16 et son espace mémoire 10 ainsi que le dispositif de transmission de données 12.

Il va de soi que la présente invention n'est pas limitée aux modes de réalisation qui viennent d'être décrits et que diverses modifications et variantes simples peuvent être envisagées par l'homme du métier sans sortir du cadre de l'invention tel que défini par les revendications annexées.

Par exemple, la pluralité de capteurs de mesure 8 peut comprendre un unique capteur, par exemple un accéléromètre 8a, qui intègre son propre espace mémoire et son propre microcontrôleur de commande. Dans ce cas, un microcontrôleur et un espace mémoire externes au capteur ne sont bien évidemment pas indispensables.

Dans un autre exemple, l'énergie pour le fonctionnement des composants électriques et électroniques peut être fournie par les mouvements de la personne portant la montre et/ou par le dispositif de réception de données externes. Dans ce cas, une source d'énergie électrique additionnelle n'est pas indispensable. En fait, la solution retenue pour alimenter les composants électriques et électroniques est essentiellement fonction de la fréquence d'acquisition des signaux de mesure fournis par le ou les capteurs et de la durée de la communication au cours de laquelle les données fournies par le capteur de mesure sont transférées vers le dispositif de réception de données. Une solution hybride comprenant une source d'énergie embarquée en complément de l'énergie récupérée soit des mouvements du porteur, soit de l'environnement (énergie solaire) est aussi envisageable. Une telle solution permet, par exemple lors du porté actif, de prévoir une fréquence d'échantillonnage plus rapide des mesures (grâce à l'apport extérieur d'énergie), alors qu'en cas de faible activité, il est possible de réduire cette fréquence d'échantillonnage sans perte significative d'information.

Dans l'exemple préféré de réalisation de l'invention, le dispositif électronique 6 comprend un espace mémoire 10 pour mémoriser les données fournies par le capteur de mesure 8. Il est cependant également envisageable que le dispositif électronique 6 ne soit pas pourvu d'un espace mémoire, auquel cas les données fournies par le capteur de mesure 8 sont directement transmises à un dispositif de réception de données extérieur comme un téléphone portable qui peut être équipé d'une application pour enregistrer et analyser les données fournies par le capteur de mesure 8. Dans le cas où le dispositif électronique 6 comprend un espace mémoire 10, les données relatives aux paramètres physiques auxquels est soumis le dispositif électronique 6 et qui sont mesurées par le capteur de mesure 8 sont temporairement stockées dans l'espace mémoire 10, puis transférées vers le dispositif de réception des données 14 afin d'y être analysées en vue d'en déduire les conditions auxquelles est soumis le dispositif électronique 6 et permettre le réglage de la montre mécanique 1 en conséquence.

Une montre mécanique selon l'invention est adaptée pour mettre en œuvre un procédé selon l'invention schématisé sur la figure 4 et comprenant les étapes suivantes, consistant à :
- mesurer périodiquement la valeur du paramètre physique auquel est soumis le dispositif électronique 6 au moyen du capteur de mesure 8 à l'étape 20 ;
- transmettre les données enregistrées au dispositif de réception des données 14 extérieur à la montre mécanique 1 à l'étape 22 ;
- enregistrer et analyser les données transmises en vue d'en déduire des conditions d'utilisation de la montre mécanique 1 à l'étape 24 ;
- déterminer, en fonction des conditions d'utilisation établies à l'étape 24, les paramètres de réglage de la marche de la montre mécanique 1 à l'étape 26 ;
- régler la marche du mouvement de la montre mécanique 1 en fonction de ces conditions d'utilisation à l'étape 28.

Préalablement à l'étape 22 de transmission des données recueillies par la pluralité de capteurs de mesure 8, ces données peuvent être temporairement stockées dans l'espace mémoire 10 lors d'une étape 30 en vue de leur transfert ultérieur vers le dispositif de réception des données 14.

Le ou les capteurs 8 peuvent effectuer des mesures en continu, quelle que soit l'utilisation qui est faite de la montre mécanique 1. Alternativement, le ou les capteurs 8 effectuent des mesures uniquement lorsque la montre mécanique 1 est portée par un utilisateur. Il est également possible d'envisager que l'accéléromètre 8a effectue des mesures en continu, et que le microcontrôleur 16 active les autres capteurs de mesure uniquement lorsque l'accéléromètre 8a détecte un mouvement de la montre mécanique 1, c'est-à-dire lorsque la montre mécanique 1 est portée par un utilisateur. Les mesures effectuées par le ou les capteurs sont effectuées à des intervalles de temps réguliers suffisamment courts pour détecter des variations des paramètres mesurés : par exemple des intervalles de temps de l'ordre de quelques dixièmes de secondes à quelques dizaines de secondes pour le capteur d'accélération 8a, ou de quelques minutes pour le capteur de température 8b ou le capteur d'induction 8c.

Lors de l'étape 30, les données recueillies par le ou les capteurs sont enregistrées dans l'espace mémoire 10. Il s'agit essentiellement des données recueillies par le ou les capteurs lorsque la montre mécanique 1 est portée par l'utilisateur, c'est-à-dire lorsque des mouvements de la montre mécanique 1 sont détectés. Mais des données relatives aux conditions environnementales (champ magnétique, température, pression atmosphérique, humidité résiduelle) peuvent également être mesurées durant les phases de repos de la montre. En plus des valeurs mesurées des paramètres physiques auxquels la montre mécanique 1 est soumise, les données recueillies peuvent comprendre également une indication des périodes de temps pendant lesquelles la montre mécanique 1 est portée et des périodes de temps pendant lesquelles la montre mécanique 1 est immobile.

Lors de l'étape 22, les données mémorisées sont transmises au dispositif de réception de données 14 extérieur à la montre mécanique 1. La transmission peut être effectuée via tout type de liaison, de préférence non filaire, comme par exemple une liaison Bluetooth.

Lors de l'étape 24, les données transmises sont analysées pour déterminer les conditions d'utilisation de la montre, et en particulier :
- les données relatives aux accélérations, y compris les accélérations angulaires, subies par la montre mécanique 1 sont analysées pour déterminer dans quelle position se trouve le plus fréquemment la montre : position verticale, horizontale, inclinée, et estimer ensuite l'évolution des frottements au niveau d'un balancier de la montre susceptibles d'influer sur la marche de la montre mécanique 1 ;
- les données relatives à l'induction subie par la montre mécanique 1 sont analysées pour déterminer l'évolution dans le temps du champ magnétique auquel est soumis la montre, et estimer l'impact de ce champ magnétique sur la marche de la montre mécanique 1 ;
- les données relatives à la température à laquelle la montre mécanique 1 est exposée sont analysées pour déterminer l'évolution dans le temps de la température subie par la montre mécanique 1, et estimer les conséquences de cette température notamment sur le spiral et le balancier de la montre mécanique 1 (dilatation ou contraction), et donc sur la marche de la montre mécanique 1 ;
- les données relatives à la pression et à l'humidité donnent des indications sur des grandeurs physiques qui influencent le vieillissement des lubrifiants, et donc les frottements des mobiles et la marche de la montre ;
- les données relatives aux accélérations angulaires qui donnent des informations précieuses sur les rotations subies par les mobiles du mouvement et qui complètent les informations fournies par l'accéléromètre sur les chocs et autres perturbations mécaniques de la marche de la montre, comme les mouvements brusques du porteur.

Lors de l'étape 26, on détermine, en fonction des conditions d'utilisation de la montre mécanique 1 qui ont été déterminées à l'étape 24, quels sont les réglages à effectuer pour améliorer la marche du mouvement de la montre mécanique 1.

Enfin, lors de l'étape 28, la marche de la montre mécanique 1 est réglée en fonction des réglages à effectuer pour en améliorer la marche qui ont été déterminés lors de l'étape 26.

Préférentiellement, les étapes de transmission 22, d'analyse 24, de détermination des paramètres de réglage 26 et de réglage 28 sont réalisées au cours d'une étape de maintenance ou de réparation de la montre mécanique 1. Ainsi, les données sont analysées et la montre mécanique 1 est réglée par un professionnel spécialiste des montres à mouvement mécanique. Il est aussi possible que le professionnel décide d'effectuer une révision de la montre et de renouveler les lubrifiants pour les mobiles critiques, par exemple.

L'invention concerne également un bracelet 32 comme illustré à la figure 5. Ce bracelet 32 comprend un dispositif électronique 6 du genre décrit ci-dessus adapté pour la mise en œuvre du procédé selon l'une des variantes précédentes et qui comporte au moins un capteur de mesure 8 agencé pour mesurer un paramètre physique auquel est soumis le bracelet 32, et un dispositif de transmission de données 12 agencé pour transmettre des données fournies par le au moins un capteur de mesure 8 à un dispositif de réception des données 14 extérieur au bracelet 32. Une source d'énergie électrique 18 doit également être prévue.

On peut également envisager que le dispositif électronique 6 avec ses différents composants soit conçu sous la forme d'un module que l'on va venir fixer extérieurement par exemple sur le bracelet de la montre ou sur la boîte de la montre pour la durée du test. Il est également envisageable qu'un tel module soit provisoirement logé à l'intérieur de la boîte de la montre.

La présente description précise que l'étape 20 de mesure de la valeur du paramètre physique auquel est soumis le dispositif électronique 6 au moyen du capteur de mesure 8 est effectuée de manière périodique. Par « périodique », on entend que la mesure doit être effectuée tout au long de la période durant laquelle on enregistre la valeur du (ou des) paramètres physiques auxquels est soumis le dispositif électronique 6. Par contre, ces prises de mesures peuvent se faire à intervalles de temps réguliers ou non.

### Nomenclature

1. Montre mécanique
2. Bracelet
2a, 2b. Brins du bracelet
4. Boîte de montre
6. Dispositif électronique
8. Capteur de mesure
8a. Accéléromètre
8b. Capteur magnétique
8c. Capteur de température
10. Espace mémoire
12. Dispositif de transmission de données
14. Dispositif de réception de données
16. Microcontrôleur
18. Source d'énergie électrique
20. Etape de mesure de la valeur du paramètre physique
22. Etape de transmission des données
24. Etape d'analyse des données transmises
26. Etape de détermination des paramètres de réglage de la marche de la montre mécanique
28. Etape de réglage de la marche de la montre mécanique
30. Etape d'enregistrement des données recueillies par le capteur de mesure
32. Bracelet

## Revendications

1. Procédé de détermination de paramètres de réglage de la marche d'une montre mécanique (1) au moyen d'un dispositif électronique (6) logé dans la montre mécanique, ce dispositif électronique (6) comprenant :
- au moins un capteur de mesure (8) agencé pour mesurer un paramètre environnemental extérieur à la montre mécanique (1), notamment des conditions dans lesquelles la montre mécanique (1) est utilisée, auquel est soumise la montre mécanique (1) à laquelle le dispositif électronique (6) est associé, et
- un dispositif de transmission de données (12) agencé pour transmettre les données fournies par le capteur de mesure (8) à un dispositif de réception de données (14) extérieur à la montre mécanique (1),
le procédé comprenant successivement :
- une étape (20) de mesure périodique de la valeur du paramètre physique auquel est soumis le dispositif électronique (6) au moyen du capteur de mesure (8) ;
- une étape (22) de transmission des données fournies par le capteur de mesure (8) au dispositif de réception de données (14) ;
- une étape (24) d'enregistrement et d'analyse des données transmises au dispositif de réception de données (14) en vue d'en déduire les conditions auxquelles est soumis le dispositif électronique (6), et
- une étape (26) de détermination des paramètres de réglage de la marche de la montre mécanique (1) en fonction des conditions d'utilisation.

2. Procédé selon la revendication 1, **caractérisé en ce qu'**il comprend une étape supplémentaire (28) consistant à régler la marche de la montre mécanique (1) à partir des paramètres de réglage déterminés en fonction des conditions d'utilisation.

3. Procédé selon l'une des revendications 1 ou 2, **caractérisé en ce que** le dispositif électronique (6) comprend en outre un espace mémoire (10) pour mémoriser au cours d'une étape (30) les données fournies par le au moins un capteur de mesure (8).

4. Procédé selon l'une des revendications 1 à 3, **caractérisé en ce que** le au moins un capteur de mesure (8) comprend au moins un accéléromètre (8a) et/ou un gyromètre et/ou un capteur magnétique (8b) et/ou un capteur de température (8c) et/ou un capteur de pression et/ou un capteur d'humidité relative, les données fournies par ce ou ces capteurs de mesure (8) comprenant au moins des données relatives à une accélération et/ou des données relatives à une induction magnétique et/ou des données relatives à une température auxquelles est soumise la montre.

5. Procédé selon l'une des revendications précédentes, **caractérisé en ce que** l'enregistrement des données est réalisé durant les périodes où la montre mécanique (1) est portée.

6. Procédé selon l'une des revendications précédentes, **caractérisé en ce que** l'étape (22) de transmission des données, l'étape (24) d'analyse des données, l'étape (26) de détermination des paramètres de réglage de la marche de la montre mécanique (1) en fonction des conditions d'utilisation et l'étape (28) de réglage de la marche de la montre mécanique (1) sont réalisées au cours d'une étape de maintenance ou de réparation de la montre mécanique (1).

7. Système comprenant une montre mécanique (1) et un dispositif de réception de données (14) extérieur à la montre mécanique, la montre mécanique (1) comprenant un bracelet (2) une boîte de montre (4) et un dispositif électronique (6), le dispositif électronique (6) étant logé à l'intérieur de la boîte de montre (4) ou dans le bracelet (2) de la montre mécanique (1) ou dans un fermoir à boucle déployante équipant le bracelet (2), et comprenant au moins un capteur de mesure (8) agencé pour mesurer un paramètre environnemental extérieur à la montre mécanique (1), notamment des conditions dans lesquelles la montre mécanique (1) est utilisée, auquel est soumise la montre mécanique (1), un microcontrôleur (16) et un dispositif de transmission de données (12) agencé pour transmettre des données fournies par le au moins un capteur de mesure (8) au dispositif de réception des données (14) extérieur à la montre mécanique (1) comprenant des moyens de réception et un processeur, le dispositif électronique (6) et le dispositif de réception de données (14) extérieur à la montre étant adaptés pour la mise en œuvre du procédé selon l'une des revendications précédentes.

8. Montre mécanique selon la revendication précédente, **caractérisée en ce que** le dispositif électronique comprend un espace mémoire (10) agencé pour mémoriser des données fournies par le au moins un capteur de mesure (8).

9. Montre selon l'une des revendications 7 ou 8, **caractérisée en ce que** le au moins un capteur de mesure (8) comprend au moins un accéléromètre (8a) et/ou un gyromètre et/ou un capteur magnétique (8b) et/ou un capteur de température (8c) et/ou un capteur de température et/ou un capteur d'humidité relative.

10. Système comprenant un bracelet (2) de montre mécanique (1) et un dispositif de réception de données (14) extérieur au bracelet, le bracelet (2) comprenant un dispositif électronique (6), le dispositif électronique (6) comprenant au moins un capteur de mesure (8) agencé pour mesurer un paramètre environnemental extérieur au bracelet (2) et auquel est soumis le bracelet (32), un microcontrôleur (16) et un dispositif de transmission de données (12) agencé pour transmettre des données fournies par le au moins un capteur de mesure (8) au dispositif de réception des données (14) extérieur au bracelet (2) comprenant des moyens de réception et un processeur, le dispositif électronique (6) et le dispositif de réception de données (14) extérieur au bracelet (2) étant adaptés pour la mise en œuvre du procédé selon l'une des revendications 1 à 6.

## Patentansprüche

1. Verfahren für ein Bestimmen von Einstellparametern für den Gang einer mechanischen Uhr (1) unter Verwendung einer elektronischen Vorrichtung (6), die in die mechanische Uhr eingebettet ist, die elektronische Vorrichtung (6) umfassend:
- mindestens einen Messsensor (8), der ausgelegt ist, einen Umgebungsparameter von außerhalb der mechanischen Uhr (1) zu messen, insbesondere die Bedingungen, unter denen die mechanische Uhr (1) verwendet wird, denen die mechanische Uhr (1) mit der elektronischen Vorrichtung (6) ausgesetzt ist, und
- eine Datenübertragungsvorrichtung (12), die ausgelegt ist, die von dem Messsensor (8) bereitgestellten Daten an eine Vorrichtung für ein Empfangen von Daten (14) von außerhalb der mechanischen Uhr (1) zu übertragen,
das Verfahren umfassend, nacheinander:
- einen Schritt (20), in dem der Wert des physikalischen Parameters, dem die elektronische Vorrichtung (6) ausgesetzt ist, periodisch durch den Messsensor (8) gemessen wird;
- einen Schritt (22), in dem die von dem Messsensor (8) bereitgestellten Daten an die Datenempfangsvorrichtung (14) übertragen werden;
- einen Schritt (24), in dem die an die Datenempfangsvorrichtung (14) übertragenen Daten aufgezeichnet und analysiert werden, um die Bedingungen zu ermitteln, denen die elektronische Vorrichtung (6) ausgesetzt ist, und
- einen Schritt (26), in dem die Einstellparameter für den Gang der mechanischen Uhr (1) entsprechend den Verwendungsbedingungen bestimmt werden.

2. Verfahren nach Anspruch 1, **dadurch gekennzeichnet, dass** es einen zusätzlichen Schritt (28) umfasst, bestehend aus dem Einstellen des Gangs der mechanischen Uhr (1) basierend auf den gemäß den Verwendungsbedingungen bestimmten Einstellparametern.

3. Verfahren nach einem der Ansprüche 1 oder 2, **dadurch gekennzeichnet, dass** die elektronische Vorrichtung (6) ferner einen Speicherplatz (10) für ein Speichern der in einem Schritt (30) von dem mindestens einen Messsensor (8) bereitgestellten Daten umfasst.

4. Verfahren nach einem der Ansprüche 1 bis 3, **dadurch gekennzeichnet, dass** der mindestens eine Messsensor (8) mindestens einen Beschleunigungsmesser (8a) und/oder ein Gyrometer und/oder einen Magnetsensor (8b) und/oder einen Temperatursensor (8c) und/oder einen Drucksensor und/oder einen Sensor für relative Luftfeuchtigkeit umfasst, wobei die von diesem Messsensor oder diesen Sensoren (8) bereitgestellten Daten mindestens Daten bezüglich einer Beschleunigung und/oder Daten bezüglich einer magnetischen Induktion und/oder Daten bezüglich einer Temperatur umfassen, denen die Uhr ausgesetzt ist.

5. Verfahren nach einem der vorstehenden Ansprüche, **dadurch gekennzeichnet, dass** die Daten während der Zeiträume aufgezeichnet werden, in denen die mechanische Uhr (1) getragen wird.

6. Verfahren nach einem der vorstehenden Ansprüche, **dadurch gekennzeichnet, dass** der Datenübertragungsschritt (22), der Datenanalyseschritt (24), der Schritt (26), in dem die Einstellparameter für den Gang der mechanischen Uhr (1) entsprechend den Verwendungsbedingungen bestimmt werden, und der Schritt (28) für ein Einstellen des Gangs der mechanischen Uhr (1) in einem Schritt durchgeführt werden, in dem die mechanische Uhr (1) gewartet oder repariert wird.

7. System, umfassend eine mechanische Uhr (1) und eine Vorrichtung für ein Empfangen von Daten (14) von außerhalb der mechanischen Uhr, die mechanische Uhr (1) umfassend ein Armband (2), ein Uhrengehäuse (4) und eine elektronische Vorrichtung (6), die elektronische Vorrichtung (6) in das Uhrengehäuse (4) oder in das Armband (2) der mechanischen Uhr (1) oder in eine an dem Armband (2) angebrachte Faltschließe eingebettet ist und umfassend mindestens einen Messsensor (8), der ausgelegt ist, einen Umgebungsparameter von außerhalb der mechanischen Uhr (1) zu messen, insbesondere die Bedingungen, unter denen die mechanische Uhr (1) verwendet wird, denen die mechanische Uhr (1) ausgesetzt ist, einen Mikrocontroller (16) und eine Datenübertragungseinrichtung (12), die ausgelegt ist, die von dem mindestens einen Messsensor (8) bereitgestellten Daten an die Vorrichtung für ein Empfangen von Daten (14) von außerhalb der mechanischen Uhr (1), umfassend Empfangsmittel und einen Prozessor, zu übertragen, die elektronische Vorrichtung (6) und die Vorrichtung für ein Empfangen von Daten (14) von außerhalb der Uhr für die Ausführungsform des Verfahrens nach einem der vorstehenden Ansprüche geeignet sind.

8. Mechanische Uhr nach dem vorstehenden Anspruch, **dadurch gekennzeichnet, dass** die elektronische Vorrichtung einen Speicherplatz (10) umfasst, der ausgelegt ist, die von dem mindestens einen Messsensor (8) bereitgestellten Daten zu speichern.

9. Uhr nach einem der Ansprüche 7 oder 8, **dadurch gekennzeichnet, dass** der mindestens eine Messsensor (8) mindestens einen Beschleunigungsmesser (8a) und/oder ein Gyrometer und/oder einen Magnetsensor (8b) und/oder einen Temperatursensor (8c) und/oder einen Temperatursensor und/oder einen Sensor für relative Luftfeuchtigkeit umfasst.

10. System, umfassend ein Armband (2) für eine mechanische Uhr (1) und eine Vorrichtung für ein Empfangen von Daten (14) von außerhalb des Armbands, das Armband (2) umfassend eine elektronische Vorrichtung (6), die elektronische Vorrichtung (6) umfassend mindestens einen Messsensor (8), der ausgelegt ist, einen Umgebungsparameter von außerhalb des Armbands (2) zu messen und dem das Armband (32) ausgesetzt ist, einen Mikrocontroller (16) und eine Datenübertragungsvorrichtung (12), die ausgelegt ist, die von dem mindestens einen Messsensor (8) bereitgestellten Daten an die Vorrichtung für ein Empfangen von Daten (14) von außerhalb des Armbands (2), umfassend eine Empfangsvorrichtung und einen Prozessor, zu übertragen, die elektronische Vorrichtung (6) und die Vorrichtung für ein Empfangen von Daten (14) von außerhalb des Armbands (2) für die Ausführungsform des Verfahrens nach einem der Ansprüche 1 bis 6 geeignet sind.

## Claims

1. A method for determining setting parameters for the running of a mechanical watch (1) using an electronic device (6) embedded in the mechanical watch, this electronic device (6) comprising:
- at least one measurement sensor (8) designed to measure an environmental parameter from outside the mechanical watch (1), in particular the conditions in which the mechanical watch (1) is used, to which the mechanical watch (1) with the electronic device (6) is subjected, and
- a data transmission device (12) designed to transmit the data provided by the measurement sensor (8) to a device for receiving data (14) from outside the mechanical watch (1),
the method comprising, successively:
- a step (20) in which the value of the physical parameter to which the electronic device (6) is subjected is periodically measured by the measuring sensor (8);
- a step (22) in which the data provided by the measurement sensor (8) is transmitted to the data reception device (14);
- a step (24) in which the data transmitted to the data reception device (14) is recorded and analysed to ascertain the conditions to which the electronic device (6) is subjected, and
- a step (26) in which the setting parameters for the running of the mechanical watch (1) are determined according to the conditions of use.

2. The method according to claim 1, **characterised in that** it comprises an additional step (28) consisting of setting the running of the mechanical watch (1) based on the setting parameters determined according to the conditions of use.

3. The method according to any of claims 1 or 2, **characterised in that** the electronic device (6) further comprises a memory space (10) for storing the data provided in a step (30) by the at least one measurement sensor (8).

4. The method according to any of claims 1 to 3, **characterised in that** the at least one measurement sensor (8) comprises at least one accelerometer (8a) and/or one gyrometer and/or one magnetic sensor (8b) and/or one temperature sensor (8c) and/or one pressure sensor and/or one relative humidity sensor, the data provided by this measurement sensor or these sensors (8) comprising at least data relating to an acceleration, and/or data relating to a magnetic induction and/or data relating to a temperature to which the watch is subjected.

5. The method according to any of the preceding claims, **characterised in that** the data is recorded during the periods when the mechanical watch (1) is worn.

6. The method according to any of the preceding claims, **characterised in that** the data transmission step (22), the data analysis step (24), the step (26) in which the setting parameters for the running of the mechanical watch (1) are determined according to the conditions of use and the step (28) of setting the running of the mechanical watch (1) are carried out in a step in which the mechanical watch (1) is being serviced or repaired.

7. A system comprising a mechanical watch (1) and a device for receiving data (14) from outside the mechanical watch, the mechanical watch (1) comprising a wristlet (2), a watchcase (4) and an electronic device (6), the electronic device (6) being embedded inside the watchcase (4) or in the wristlet (2) of the mechanical watch (1) or in a folding clasp fitted to the wristlet (2), and comprising at least one measurement sensor (8) designed to measure an environmental parameter from outside the mechanical watch (1), in particular the conditions in which the mechanical watch (1) is used, to which the mechanical watch (1) is subjected, a microcontroller (16) and a data transmission device (12) designed to transmit the data provided by the at least one measurement sensor (8) to the device for receiving data (14) from outside the mechanical watch (1) comprising reception means and a processor, the electronic device (6) and the device for receiving data (14) from outside the watch being suitable for the embodiment of the method according to any of the preceding claims.

8. The mechanical watch according to the preceding claim, **characterised in that** the electronic device comprises a memory space (10) designed to store the data provided by the at least one measurement sensor (8).

9. The watch according to any of claims 7 or 8, **characterised in that** the at least one measurement sensor (8) comprises at least one accelerometer (8a) and/or one gyrometer and/or one magnetic sensor (8b) and/or one temperature sensor (8c) and/or one temperature sensor and/or one relative humidity sensor.

10. A system comprising a wristlet (2) for a mechanical watch (1) and a device for receiving data (14) from outside the wristlet, the wristlet (2) comprising an electronic device (6), the electronic device (6) comprising at least one measurement sensor (8) designed to measure an environmental parameter from outside the wristlet (2) and to which the wristlet (32) is subjected, a microcontroller (16) and a data transmission device (12) designed to transmit the data provided by the at least one measurement sensor (8) to the device for receiving data (14) from outside the wristlet (2) comprising reception means and a processor, the electronic device (6) and the device for receiving data (14) from outside the wristlet (2) being suitable for the embodiment of the method according to any of claims 1 to 6.
